# EUROPÄISCHE PATENTSCHRIFT

(11) **EP 0 126 244 B1**
(45) Veröffentlichungstag und Bekanntmachung des Hinweises auf die Patenterteilung: **20.07.1988**
(21) Anmeldenummer: 84103417.6
(22) Anmeldetag: 28.03.1984
(51) Int. Cl.: F42B 15/22

(54) **Vorrichtung zur Abwehr tieffliegender Flugkörper**
Equipment for the defense against low flying missiles
Dispositif de défense contre engins rasants

(30) Priorität: 28.03.1983 DE 3311208; 23.12.1983 DE 3346611
(43) Veröffentlichungstag der Anmeldung: 28.11.1984
(73) Patentinhaber: Runge, Rüdiger, D-3035 Hodenhagen (DE)
(72) Erfinder: Runge, Rüdiger, D-3035 Hodenhagen (DE)
(74) Vertreter: Hansmann, Dierk, Dipl.-Ing.

(56) Entgegenhaltungen:
- FR-A- 2 142 150
- US-A- 2 925 012

## Beschreibung

Die Erfindung bezieht sich auf eine Vorrichtung zur Abwehr tieffliegender Flugkörper, wie Raketen, über Wasserflächen zum Schutz von schwimmenden Einheiten, wobei ein Abwehr- Flugkörper nach dem Kanonenprinzip oder als selbstangetriebener Flugkörper über eine Abschußvorrichtung einsetzbar und über eine Steuervorrichtung mit der Abschußvorrichtung oder als lenkbarer Flugkörper auf die Anflugbahn des anfliegenden Flugkörpers einstellbar ist. Sihe z. B. FR-A-2 142 150 (=DE-A-2 228 995).

Vorrichtungen dieser Art sind an sich bekannt und haben den Mangel, daß sie eine relativ kleine Trefferquote besitzen. Dieses Problem wird insbesondere durch die Schwierigkeit der relativ späten und ungenauen Erfassung des anfliegenden Flugkörpers hervorgerufen und entsteht dadurch, daß der Flugkörper sehr klein ist und durch seine Flughöhe dicht über der Wasseroberfläche schwer und relativ spät zu detektieren ist. Hierdurch kann im wesentlichen nur die Anflugrichtung ermittelt werden. Ferner ist zu berücksichtigen, daß für einen Abschuß über ballistische Flugkörper eine große kinetische Energie erforderlich ist und eine genaue Zielvorgabe vorgegeben sein muß, um eine wirkungsvolle Abwehr zu ermöglichen.

Die Aufgabe der Erfindung ist es, eine einfache Abwehrvorrichtung für gattungsgemäße Einsatzzwecke zu schaffen, die einen relativ großen Anflugbereich und Zielbereich abdeckt und somit auch ein erfolgreicher Einsatz bei ungenauer Zielangabe gewährleistet.

Die Lösung dieser Aufgabe erfolgt erfindungsgemäß dadurch, daß der Abwehrflugkörper als Sprengstoffträger ausgebildet ist und unter Berücksichtigung der Werte des anfliegenden Flugkörpers der Abwehrflugkörper über die Abschußvorrichtung in dem Bereich der Anflugbahn absetzbar und unter Wasser derart positionierbar ist, daß über steuerbare bzw. voreinstellbare Auslöseelemente der Sprengstoffteil des Abwehrflugkörpers unter Wasser zur Ausbildung einer Wasserwand im Anflugzeitpunkt des anfliegenden Flugkörpers zündbar ist.

Der Vorteil der Erfindung liegt darin, daß eine Wasserwand relativ großer Abmessung durch die Zündung des Sprengstoffes hochgeworfen wird und große örtliche Bereiche und Zeitintervalle hierdurch abdeckbar sind, so daß der anfliegende Flugkörper auch bei nicht so genauer Abstimmung der Werte von den Wassermassen zum Absturz gebracht wird oder zumindest ablenkbar ist.

Eine günstige Ausgestaltung wird dadurch geschaffen, daß der Abwehrflugkörper mit einem Schwimmkörper versehen ist und beim Eintauchen ins Wasser abtrennbar ist und durch Verbindungselemente mindestens mit dem Sprengstoffteil verbunden bleibt. Hierdurch ist der Sprengstoffteil in einem vorgegebenen Bereich im Wasser angeordnet, um entsprechende Wassermassen zu mobilisieren. Eine einfache Ausbildung besteht darin, daß der Schwimmkörper durch einen selbsttätig aufblasbaren Ballon bei Wassereintritt gebildet wird.

Um eine nachträgliche Ortsbestimmung des eingetauchten Abwehrflugkörpers und zur Übertragung von Zündsignalen oder Auslösung der Zündsignale durch den anfliegenden Flugkörper durchzuführen ist vorgesehen, daß der Schwimmkörper mit Radarreflektoren und/oder Sende- und Empfangsanordnungen, wie Infrarotsensoren, versehen ist und der getauchte Teil des Abwehrflugkörpers gegebenenfalls Sende- und Empfangsanordnungen, wie Sonaranlagen, aufweist.

Zur genauen Positionierung des abgeschossenen Abwehrflugkörpers ist vorgesehen, daß der Abwehrflugkörper über Steuerelemente, wie Steuerklappen, nach Verlassen der Abschußvorrichtung über die Steuerlogik bezüglich der Flugbahn bzw. des Eintrittspunktes im Wasser einstellbar ist.

Eine einfache Ausbildung wird daddurch geschaffen, daß der Abwehrflugkörper über eine abspulbare Drahtverbindung mit dem Abschußort verbunden und zur Übertragung eines Zündsignals für den Sprengstoff einsetzbar ist.

Um eine relativ schnell einstellbare Abschußvorrichtung zu schaffen, die einen geringen Aufwand und eine Platzersparnis auf dem Schiffsdeck ermöglicht, wird vorgeschlagen, daß die Abschußvorrichtung durch seitlich am Schiffsaußenrand positionierbare kipp-und drehbare Abschußführungen für Abwehrflugkörper aufweist und bezüglich zweier Kippachsen um kleine Winkelbeträge feinrichtbar steuerbar ist und daß die Richtantriebe mit einem Schußleitgerät der Steuerlogik verbunden sind.

Eine einfache Ausführungsform wird dadurch geschaffen, daß die Abschußführung im unteren Teilbereich kippbar gelagert ist und oberhalb der Schwenkachse zur Richtbarkeit ein Antriebselement zur Impulserzeugung unter Ausnutzung des Gewichtes der Abschußführung mit dem Abwehrflugkörper zum Kippen angreift und in der Kippachse Brems-und Halteelemente für die vorgegebene Endstellung angeordnet sind.

In der Zeichnung sind Ausführungsbeispiele der Erfindung schematisch dargestellt. Es zeigen:
Fig. 1 einen Abwehrflugkörper,
Fig. 2 einen Abwehrflugkörper in der Bereitschaftsstellung vor der Zündung,
Fig. 3 eine Abschußvorrichtung mit einem Schußleitgerät,
Fig. 4 eine Abschußvorrichtung an einer Schiffslängsseite,
Fig. 5 einen Teilschnitt durch eine Abschußvorrichtung.

Der dargestellte Flugkörper 1 besteht im wesentlichen aus einem Antriebsteil 2 mit Steuerklappen 3, einem Aufnahmeteil 4 für einen Schwimmkörper 5, der in diesem Fall durch einen aufblasbaren Ballon gebildet ist, sowie einem Sprengstoffteil 6 und einem Steuerungsteil 7. Der Flugkörper 1 ist über eine Abschußvorrichtung 8 absetzbar und sinkt nach dem Auftreffen auf dem Wasser im gewünschten Zielgebiet unter die Wasserlinie 9. Hierbei wird der Antriebsteil 2 durch selbsttätig auslösende Mittel, die nicht näher dargestellt sind, abgetrennt und der Aufnahmeteil 4 gibt den Schwimmkörper 5 in der Form des Ballons frei. Der Ballon wird dabei aufgeblasen und hält über einen Verbindungsstrang 10 den Sprengstoffteil 6 mit dem Steuerungsteil 7 in einer gewünschten Tiefe. Der Ballon 5 besitzt entsprechende Sende- und Empfangsanordnungen 11, die somit oberhalb der Wasserlinie 9 angeordnet sind und über den Verbindungsstrang 10 mit dem Steuerungsteil 7 verbunden sind. Gegebenenfalls sind im Steuerungsteil 7 zusätzliche Sende- und Emfangseinrichtungen 11' angeordnet.

Selbstverständlich ist es auch möglich, den Flugkörper 1 mit zusätzlichen Einrichtungen auszustatten, die die Sinkgeschwindigkeiten im Wasser erhöhen und auch eine seitliche Verfahrbarkeit gewährleisten, um eine zwischenzeitlich ermittelte genauere Anflugbahn eines anfliegenden Flugkörpers zu berücksichtigen.

Im Zeitpunkt vor dem Überfliegen des abgesetzten Flugkörpers 1 unterhalb der Wasserlinie 9 wird entweder vom Abschußort oder durch Eigensteuerung bzw. Voreinstellung der Sprengstoffteil 6 gezündet. Hierdurch wird in einem relativ großen Umfeld Wasser unter Ausbildung eines Wasserwand hochgeschleudert, so daß der anfliegende Flugkörper auch bei nicht so genauer Abstimmung der Positionsdaten zum Absturz gebracht wird oder zumindest ablenkbar ist.

Bei dieser Vorrichtung erhält unter Berücksichtigung der relativ späten Erfassung des anfliegenden Flugkörpers und die Ermittlung seiner Anflugdaten, die Ausbildung der Abschußvorricntung 8 mit seinen Erfassungsgeräten eine besondere Bedeutung. Die Abschußvorrichtung 8 ist hierbei an der Seitenkante eines Schiffes 12 über ein Abschußgestell 13 höhen-und seitrichtbar gelagert. Die eigentliche Abschußführung 14 in Form eines Rohres ist dabei über ein Antriebselement 15 zur Impulserzeugung beim Richtvorgang relativ schnell verstellbar. Das Antriebselement 15 ist über eine Führung 19 auch entsprechend nachführbar. Die vorgegebenen Richtwerte werden dabei durch Anordnungen 16 nach dem Bremsscheibenprinzip eingestellt und über Stellungssensoren 17 dem Schußleitgerät gemeldet. Zur Feineinstellung ist in der Abschußführung 14 eine weitere Rohrführung 18 zur Aufnahme des Abwehrflugkörpers 1 angeordnet, die über zusätzliche Richtantriebe 20 feinrichtbar ist.

Die dargestellte Schußleitanordnung weist als Anzeige- und Bediengerät ein sogenanntes Taktikpult 21 mit Bildschirm 22 auf, auf dem eine bildliche Darstellung des Einsatzbereiches wiedergegeben werden kann. In dieser Darstellung kann ein gewünschter beliebiger Aufsetzpunkt des Abwehrflugkörpers 1 angesteuert werden, beispielsweise durch Einstellung eines Fadenkreuzes oder dadurch, daß der Bildschirm 21 als sogenannten aktives Display ausgebildet ist, bei dem das Betasten eines beliebigen Punktes mit einem Lichtstift 23 den Abgriff der Koordinaten des getasteten Punktes bewirkt. Gleichzeitig wird über eine Erfassungslogik 24 und einen Rechner 25 die Anflugbahn des angreifenden Flugkörpers auf den Bildschirm übertragen. Die dadurch vorgegebenen Zielkoordinaten werden über eine Leitung 26 in einen Speicher 27 und einen Ballistikrechner 28 eingegeben, der diese Zielpunktkoordinaten in entsprechende Richtsignale für die Stellelemente 13, 20 umsetzt. Ferner werden von dem Meßwertgeber 17 der Abschußvorrichtung 8 über eine Signalverarbeitungsstufe 29 bereits eingestellte Höhen und Seitenrichtwerte eingegeben. Die Ortskoordinaten der Abschußstelle werden durch einen Koordinatengeber 30 eingegeben.

Das tatsächliche Abschießen des Abwehrflugkörpers 1 aus der feingerichteten Abschußführung 18 kann dann durch ein entspreches Signal bewirkt werden, wenn Soll-und Istdaten übereinstimmen. Der Zündimpuls für den unter der Wasseroberlinie 9 angeordneten Teil des Abwehrflugkörpers 1 wird dann über eine Taste 32 mit einem Sender 31 bzw. über eine Ansteuerung entsprechend der Daten des anfliegenden Flugkörpers ausgelöst.

Selbstverständlich ist es auch möglich, Abwehrflugkörper 1 vorsorglich abzusetzen und im Bedarfsfall zu zünden.

## Patentansprüche

1. Vorrichtung zur Abwehr tieffliegender Flugkörper, wie Raketen, über Wasserflächen zum Schutz vom schwimmenden Einheiten wobei ein Abwehr-Flugkörper (1) nach dem Kanonenprinzip oder als selbstangetriebener Flugkörper über eine Abschußvorrichtung einsetzbar und über eine Steuervorrichtung mit der Abschußvorrichtung oder als lenkbarer Flugkörper auf die Anflugbahn des anfliegenden Flugkörpers einstellbar ist, dadurch gekennzeichnet, daß der Abwehrflugkörper (1) als Sprengstoffträger ausgebildet ist und unter Berücksichtigung der Werte des anfliegenden Flugkörpers der Abwehrflugkörper (1) über die Abschußvorrichtung in dem Bereich der Anflugbahn absetzbar und unter Wasser derart positionierbar ist, daß über steuerbare bzw. voreinstellbare Auslöseelemente der Sprengstoffteil (6) des Abwehrflugkörpers (1) unter Wasser zur Ausbildung einer Wasserwand im Anflugzeitpunkt des anfliegenden Flugkörpers zündbar ist.

2. Vorrichtung nach Anspruch 1, dadurch gekennzeichnet, daß der Abwehrflugkörper (1) mit einem Schwimmkörper (5) versehen ist und beim Eintauchen ins Wasser abtrennbar ist und durch Verbindungselemente (10) mindestens mit dem Sprengstoffteil (6) verbunden bleibt.

3. Vorrichtung nach Anspruch 2, dadurch gekennzeichnet, daß der Schwimmkörper (5) durch einen selbsttätig aufblasbaren Ballon bei Wassereintritt gebildet wird.

4. Vorrichtung nach einem der Ansprüche 1 bis 3, dadurch gekennzeichnet, daß der Schwimmkörper (5) mit Radarreflektoren und/oder Sende- und Empfangsanordnungen (11), wie Infrarotsensoren, versehen ist und der getauchte Teil des Abwehrflugkörpers (1) gegebenenfalls Sende- und Empfangsanordnungen (11'), wie Sonaranlagen, aufweist.

5. Vorrichtung nach einem der Ansprüche 1 bis 4, dadurch gekennzeichnet, daß der Abwehrflugkörper (1) über Steuerelemente (3), wie Steuerklappen, nach Verlassen der Abschußvorrichtung (8) über eine Steuerlogik (27 bis 32) bezüglich der Flugbahn bzw. des Eintrittspunktes im Wasser einstellbar ist.

6. Vorrichtung nach einem der Ansprüche 1 bis 5, dadurch gekennzeichnet, daß der Abwehrflugkörper (1) über eine abspulbare Drahtverbindung mit dem Abschußort verbunden und zur Übertragung eines Zündsignals für den Sprengstoff einsetzbar ist.

7. Vorrichtung nach einem der Ansprüche 1 bis 6, dadurch gekennzeichnet, daß die Abschußvorrichtung (8) durch seitlich am Schiffsaußenrand (12) positionierbare kipp- und drehbare Abschußführungen (14, 18) für selbstangetriebene Abwehrflugkörper (1) aufweist und bezüglich zweier Kippachsen um kleine Winkelbeträge feinrichtbar steuerbar ist und daß die Richtantriebe (13, 20) mit einem Schußleitgerät (21) der Steuerlogik (27 bis 32) verbunden sind.

8. Vorrichtung nach einem der Ansprüche 1 bis 7, dadurch gekennzeichnet, daß die Abschußführung (8) im unteren Teilbereich kippbar gelagert ist und oberhalb der Schwenkachse zur Richtbarkeit ein Antriebselement (15) zur Impulserzeugung unter Ausnutzung des Gewichtes der Abschußführung (8) mit dem Abwehrflugkörper (1) zum Kippen angreift und in der Kippachse Brems- und Halteelemente (16) für die vorgegebene Endstellung angeordnet sind.

## Claims

1. A device for defence against low-flying missiles such as rockets over sheets of water for the protection of floating units, where a defence missile (1) may be used according to the gun principle or as a self-propelled missile via a launching device and may via a control device be set by the launching device or as a steerable missile onto the homing path of the homing missile, characterized in that the defence missile (1) is made as an explosive-carrier and taking into consideration the data of the homing missile the defence missile (1) may via the launching device be dropped in the region of the homing path and be positioned underwater in such a way that via controllable or presettable triggering elements the explosive part (6) of the defence missile (1) may be ignited under water for the formation of a water wall at the instant of homing of the homing missile.

2. A device as in Claim 1, characterized in that the defence missile (1) is provided with a float (5) and upon immersion in the water is separable and remains connected through connector elements (10) at least to the explosive part (6).

3. A device as in Claim 2, characterized in that the float (5) is formed by a balloon which is automatically inflatable upon the entry of water.

4. A device as in one of the Claims 1 to 3, characterized in that the float (5) is provided with radar reflectors and/or transmitter and receiver arrangements (11) such as infrared sensors, and the immersed part of the defence missile (1) if necessary exhibits transmitter and receiver arrangements (11') such as sonar installations.

5. A device as in one of the Claims 1 to 4, characterized in that via control elements (3) such as control flaps the defence missile (1) after leaving the launching device (8) may be set via a control logic (27 to 32) with respect to the flight path or respectively the point of entry into the water.

6. A device as in one of the Claims 1 to 5, characterized in that the defence missile (1) is connected via an unreelable wire connection to the place of launch and may be used for the transmission of an ignition signal for the explosive.

7. A device as in one of the Claims 1 to 6, characterized in that launching device (8) exhibits for self-propelled defence missiles (1) launching guides (14, 18) able to tilt and turn, which may be positioned laterally at the outer edge (12) of the ship, and with respect to two axes of tilt may be controlled to a fine aim by small amounts of angle, and that the aiming drives (13, 20) are connected to an aim guide apparatus (21) of the control logic (27 to 32).

8. A device as in one of the Claims 1 to 7, characterized in that the launching guide (8) is supported to be able to tilt in the lower portion and above the pivot for the ability to aim a driving member (15) for the generation of pulses, utilizing the weight of the launching guide (8) engages with the defence missile (1) for the tilting and on the axis of tilt brake and retainer members (16) are arranged for the predetermined final position.

## Revendications

1. Dispositif de défense contre engins rasants, tels que fusées, à la surface de l'eau, pour la protection d'unités flottantes, dans le cas duquel un engin de défense volant (1) peut être utilisé selon le principe du canon ou en tant qu'engin volant à auto-entraînement ou auto-propulsion à l'intervention d'un dispositif de lancement et peut être réglé par l'intermédiaire d'un dispositif de commande et de réglage, avec le dispositif de lancement ou en tant qu'engin volant pouvant être guidé sur la voie d'approche de l'engin rasant en vol, le dispositif de défense étant caractérisé en ce que l'engin de défense volant (1) se présente sous la forme d'un support d'explosif et en ce que, compte tenu des valeurs de l'engin rasant en vol, l'engin de défense volant (1) peut être déposé par le dispositif de lancement dans la zone de la voie d'approche et peut être positionné sous l'eau de telle façon qu'à l'intervention d'éléments de déclenchement pouvant être commandés et réglés ou pouvant être réglés au préalable, la charge d'explosif (6) de l'engin de défense volant (1) puisse être enflammée sous l'eau en vue de la formation d'une paroi d'eau au moment de l'approche de l'engin rasant en vol.

2. Dispositif suivant la revendication 1, caractérisé en ce que l'engin de défense volant (1) est muni d'un flotteur (5) et en ce qu'il peut être détaché lors de l'immersion dans l'eau tout en restant relié tout au moins à la charge d'explosif (6) par des éléments de liaison (10).

3. Dispositif suivant la revendication 2, caractérisé en ce que le flotteur (5) est constitué par un ballon à gonflement automatique lors de la pénétration dans l'eau.

4. Dispositif suivant l'une quelconque des revendications 1 à 3, caractérisé en ce que le flotteur (5) est muni de réflecteurs de radar et / ou de dispositifs d'émission et de réception (11), tels que des capteurs à rayons infrarouges, et en ce que la partie immergée de l'engin de défense volant (1) comporte éventuellement des dispositifs d'émission et de réception (11'), tels que des appareils système audic ou sonars.

5. Dispositif suivant l'une quelconque des revendications 1 à 4, caractérisé en ce que l'engin de défense volant (1) peut être réglé par l'intermédiaire d'éléments de commande et de réglage (3), tels que des valves de commande et de réglage, après avoir quitté le dispositif de lancement (8), à l'intervention d'un système logique de commande et de réglage (27 à 32), par rapport à la voie de vol ou par rapport au point de pénétration dans l'eau.

6. Dispositif suivant l'une quelconque des revendications 1 à 5, caractérisé en ce que l'engin de défense volant (1) est relié, par l'intermédiaire d'une liaison par fil métallique pouvant être déroulé, au point de lancement et en ce qu'il peut être utilisé pour la transmission d'un signal d'inflammation pour l'explosif.

7. Dispositif suivant l'une quelconque des revendication 1 à 6, caractérisé en ce que le dispositif de lancement (8) comporte, pour des engins de défense volants à entraînement ou propulsion automatique (1), des guides de lancement (14, 18), à basculement et à rotation qui peuvent être positionnés latéralement au bord externe du navire (12), en ce que le dispositif de lancement (8) peut être commandé et réglé de façon à être dirigé avec précision par rapport à deux axes de basculement, sur de faibles valeurs d'angles, et en ce que les commandes de direction (13, 20), sont reliées à un appareil de conduite de tir (21) du système logique de commande et de réglage (27 à 32).

8. Dispositif suivant l'une quelconque des revendications 1 à 7, caractérisé en ce que le dispositif de lancement (8) est monté de façon à pouvoir basculer dans la zone de la partie inférieure et attaque au-dessus de l'axe de pivotement, pour permettre le réglage de direction, un élément de commande (15) pour la production d'impulsions, avec mise à profit du propre poids du dispositif de lancement (8) et de celui de l'engin de défense volant (1), en vue du basculement, et en ce que sur l'axe de basculement, il est prévu des éléments de freinage et de retenue (16) pour les positions extrêmes données.
